# EUROPÄISCHE PATENTSCHRIFT

(11) **EP 1 728 442 B1**
(45) Veröffentlichungstag und Bekanntmachung des Hinweises auf die Patenterteilung: **21.04.2010**
(21) Anmeldenummer: 06011326.3
(22) Anmeldetag: 01.06.2006
(51) Int. Cl.: A41D 31/00, A41D 13/00

(54) **Schnittschutzkleidung**
Cut resistant protective clothing
Vètement de protection résistant aux coupures

(30) Priorität: 04.06.2005 DE 10525696
(43) Veröffentlichungstag der Anmeldung: 06.12.2006
(73) Patentinhaber: Hotz, Eckhard, 72458 Albstadt-Ebingen (DE)
(72) Erfinder: Hotz, Eckhard, 72458 Albstadt-Ebingen (DE)

(56) Entgegenhaltungen:
- FR-A- 2 416 657
- FR-A- 2 754 680
- GB-A- 2 219 727
- GB-A- 2 392 077
- US-A- 4 280 342

## Beschreibung

Die Erfindung betrifft eine Schnittschutzkleidung, insbesondere eine Schnittschutzkleidung zur Vermeidung von Verletzungen bei Kettensäge- oder Sägearbeiten, nach dem Oberbegriff des Anspruchs 1.

Schnittschutzkleidung zur Vermeidung von Schnittverletzungen insbesondere bei Arbeiten mit einer Kreissäge oder Kettensäge sind bekannt. Beispielsweise die DE 202 09 634 U1 beschreibt eine als Schnittschutzhose ausgebildete Schnittschutzkleidung, die aus einer Lage Oberstoff (zweite Schicht), der wasserabweisend und /oder thermoregulierend oder sonstige Funktionalität besitzt, und aus einer darunter angeordneten Lage schnitthemmender Materialien (erste Schicht) besteht.

Die DE 88 13 939 U1 schlägt als schnitthemmendes Material beispielsweise eine als Gewirke ausgebildete Maschenware aus Aramidfasern, Polypropylen, Polyamid und dergleichen vor, die bei einem Waschvorgang nicht schrumpft. In der Regel ist bei der gegenwärtig zu kaufenden Schnittschutzkleidung der Oberstoff aus synthetischen oder teilsynthetischen Textilmaterialien, der auch im üblichen Gebrauch der Schnittschutzkleidung rissempfindlich ist und aufgrund von Waschvorgängen altert und so die Benutzungsdauer der Schnittschutzkleidung auf 1 bis 2 Jahre limitiert, wobei die Kosten einer solchen Schnittschutzkleidung hoch sind. Zudem ist dieser Oberstoff meist nur sehr begrenzt resistent gegen Dornen oder Stacheln oder gegen sonstige spitze Gegenstände oder Werkzeuge und schlecht, insbesondere im Bereich der Lagen schnitthemmenden Materials reparierbar.

Die FR 2 754 680 A1 beschreibt eine Schnittschutzkleidung deren zweite, äußere Schicht aus Leder gebildet wird. Das Leder ist vollflächig angeordnet. Die Schnittschutzkleidung hat den Nachteil, dass auch in Zonen, beispielsweise an der Beinunterseite im Saumbereich Leder angeordnet ist, das sich mit Oberflächenwasser aus der Umgebung u.U. rasch voll saugen kann und der Tragekomfort dadurch verschlechtert wird. Zudem wird der Tragekomfort dadurch verschlechtert, dass die zweite Schicht Leder auch an biegeintensiven Stellen, wie im Schrittbereich oder an den Knien flächig ausgebildet ist und nur durch die Anordnung einer Naht diese Stellen definiert sind.

Der Erfindung liegt die Aufgabe zugrunde, eine Schnittschutzkleidung zu schaffen, die langlebig ist und leicht zu handhaben und zu reparieren ist.

Die Erfindung wird mit einer Schnittschutzkleidung mit den Merkmalen des Anspruchs 1 gelöst.

Dadurch, dass zumindest ein Teil der zweiten, bevorzugt äußeren Schicht der Schnittschutzkleidung aus Leder gebildet ist, ist eine langlebigere Schnittschutzkleidung als die bekannte Schnittschutzkleidung geschaffen, die zudem durch die Anpassung des Leders an den Körper beim Tragen einen guten Tragekomfort ermöglicht. Leder zeichnet sich grundsätzlich und insbesondere bei der Auswahl zweckkonformer Lederarten ganz besonders durch seine Resistenz gegen spitze Gegenstände, durch sein atmungsaktives Verhalten, durch seine Witterungsresistenz, durch seine sehr hohe Reißfestigkeit bei guter Elastizität und durch seinen minimierten Verschleiß bei Reibungseinflüssen aus. Es ist im Vergleich zu allen textilen Materialien durch Aufkleben von Ersatzstücken leicht und dauerhaft zu reparieren.

Bevorzugte Ausführungen ergeben sich aus den Unteransprüchen.

In einer bevorzugten Ausführung der Schnittschutzkleidung bildet die zweite Schicht, die bevorzugt überwiegend aus Leder gebildet ist, die äußere oder äußerste Schicht der Schnittschutzkleidung, die von der die Schnittschutzkleidung tragenden Person abgewandt ist. Die erste Schicht aus Schnittschutzmaterial ist bevorzugt lösbar, etwa durch Verbindungselemente, wie Knöpfe, Klettverschlüsse, Reißverschlüsse, Ösen und Halteelemente oder auch unlösbar, etwa durch Nähte mit der zweiten Schicht aus Leder verbunden, sodaß die erste und die zweite Schicht getrennt gepflegt oder repariert werden können.

Die erste Schicht aus Schnittschutzmaterial trägt zusammen mit der zweiten Schicht, überwiegend oder teilweise aus Leder gebildet, zum Schutz des Trägers der Schnittschutzkleidung vor Schnittverletzungen bei. Das Schnittschutzmaterial kann durch in Körperlängsrichtung ausgerichtete, dicht aneinanderliegende Polyesterfäden, Aramid-, Polyamid-, Polypropylen- oder Glasfilamentfäden oder - Fasern und durch ein Gewirke zusammengehalten werden, gebildet sein. Trifft etwa beim Arbeiten mit einer Säge, bevorzugt mit einer Kettensäge, die Sägekette auf die durch Verbindungselemente, wie Knöpfe, Klettverschlüsse, Reißverschlüsse, Ösen und Halteelemente oder auch unlösbar, etwa durch Nähte mit der zweiten Schicht aus Leder verbunden, sodaß die erste und die zweite Schicht getrennt gepflegt oder repariert werden können.

Die erste Schicht aus Schnittschutzmaterial trägt zusammen mit der zweiten Schicht, überwiegend oder teilweise aus Leder gebildet, zum Schutz des Trägers der Schnittschutzkleidung vor Schnittverletzungen bei. Das Schnittschutzmaterial kann durch in Körperlängsrichtung ausgerichtete, dicht aneinanderliegende Polyestertäden, Aramid-, Polyamid-, Polypropylen- oder Glasfilamentfäden oder - Fasern und durch ein Gewirke zusam mengehalten werden, gebildet sein. Trifft etwa beim Arbeiten mit einer Säge, bevorzugt mit einer Kettensäge, die Sägekette auf die Schnittschutzkleidung des Trägers, dann ziehen die Zähne der Sägekette, vorausgesetzt sie durchtrennen die Lederschicht, die dicht nebeneinander gelagerten Fäden aus dem Gewirke heraus und führen diese in das Gehäuse der Kettensäge zum Antriebsritzel der Sägekette. Die Fäden wickeln sich um das Antriebsritzel und setzen die Kettensäge innerhalb von Sekundenbruchteilen still. Die Fäden der genannten Materialen können auch in Schlaufen, etwa als rasch lösbares Gestrick oder in sonstiger Weise ausgerichtet sein.

Die erste und die zweite Schicht der Schnittschutzkleidung können zum Schutz aller oder nur bestimmter Körperregionen der Trageperson entsprechend geformt, genäht oder in sonstiger Weise stoff- oder formschlüssig verarbeitet werden oder adhäsiv miteinander verbunden sein. Die Schnittschutzkleidung kann in ihrem grundsätzlichen Aufbau, der durch das unmittelbare Aufeinandergeschichtetsein von erster Schicht aus Schnittschutzmaterial und zweiter Schicht aus Leder charakterisiert ist, zu verschiedenen Bekleidungsstücken oder Formen von Schnittschutzkleidung verarbeitet sein. Die erste Schicht aus Schnittschutzmaterial kann aus allen bekannten Schnittschutzmaterialien und deren beliebig oft geschichtete Anordnung darin gebildet sein.

Die Schnittschutzkleidung kann im einfachsten Fall als Schutzgamasche etwa für Kettensägearbeiten gemäß der EN 381, zur Abdeckung für den Vorderfuß, den Knöchel und den unteren Beinbereich vorgesehen sein. Die zweite Schicht aus Leder eignet sich hervorragend um die Abriebfestigkeit und Durchstichresistenz, die in diesen exponierten Regionen einer Trägerperson besonders problematisch ist, zu steigem.

Die Schnittschutzkleidung kann auch als Oberkörperschutzmittel, wie etwa eine Jacke gemäß den Bestimmungen der EN 381-11 ausgebildet sein, wobei es zweckmäßig ist, die zweite Schicht aus Leder nur in den in dieser Norm definierten Schutzbereich oder den Schutzflächen auszubilden und für die übrigen Flächen der Schnittschutzkleidung als zweite Schicht ein textiles oder sonstiges biegeweiches Material zu verwenden. Die Schnittschutzkleidung kann auch als Sdinittschutzhandschuh geformt sein, der auf dem Handrücken oder ganzflächig als Aussenseite eine Lederschicht aufweist.

Es kann zweckmäßig sein, auf die erste Schicht der Schnittschutzkleidung, die durch das Schnittschutzmaterial gebildet Ist, eine dem Körper der Trägerperson der Schnittschutzkleidung zugewandte, dritte Schicht oder weitere Schichten in der Art eines Innenfutters bevorzugt aus Funktionsfaser oder Baumwolle anzuordnen und lösbar oder bevorzugt unlösbar mit der ersten und zweiten Schicht zu verbinden.

Das Innenfutter kann so insbesondere zur Abgabe von Körperfeuchtigkeit an das Schnittschutzmaterial und das darüberliegende Leder dienen. Wegen der insbesondere im Einsatz bel Waldarbeitern mit Kettensägen auftretenden Beanspruchung und der Kurzlebigkeit der bekannten Schnittschutzkleidung in Form von Beinschutz, wie einer Schnittschutzhose, eignet sich die erfindungsgemäße Schnittschutzkleidung als Beinschutz oder Schnittschutzhose besonders. Die äußere, zweite Schicht aus Leder ist hier im Vergleich zu allen auch modemen synthetischen Textilien überlegen in Bezug auf Witterungsresistenz, mechanische Sticheinwirkungen oder Abrieb. Die erfindungsgemäße Schichtabfolge der erfindungsgemäßen Schnittschutzkleidung eignet sich zur Herstellung von Schnittschutzhosen gemäß der Norm EN 381 aller Formen A,B und C, sowie für alle Schnittschutzklassen.

Die Schnittschutzhose ist bevorzugt aus genähten, mit Längsnähten versehenen Beinen mit Vorder- und Rückseite gebildet. Um eine leichte Längenanpassung der Beine an die jeweilige Trägerperson zu ermöglichen, sind die Längsnähte im Endbereich der Beine zu den Füßen mit abgenähten Endstellen, die durch bevorzugt einen Querverlauf der Längsnähte ausgeführt sind, versehen. Der Abstand der Endstellen kann etwa 1 cm betragen. Die Beine können so zwischen den Endstellen auf gewünschte Länge abgeschnitten werden ohne dass die Längsnähte sich auflösen. Durch die Anwendung von Leder als zweite äußere Schicht, ist eine Schnittschutzkleidung geschaffen, die atmungsaktiv, langlebig, leicht zu pflegen und gegen Nässe und Witterungseinflüsse imprägnierbar ist, die beliebig konfektionierbar ist und leicht durch Aufkleben von Flicken reparierbar ist. Zudem ist Leder resistent gegen Öl und andere Betriebsstoffe, die beim Sägen, insbesondere mit Motorkettensägen freigesetzt werden.

Leder kann teilweise die Oberfläche der Schnittschutzkleidung zusammen mit anderen Materialien bilden, oder vollständig die Oberfläche der Schnittschutzkleidung bilden. Es lässt sich sphärisch durch Thermoumformungsprozesse umformen und so auch ideal für alle Körperschutz-Funktionen der Trägerperson anpassen. Dazu eignet sich besonders Nubukleder. Das Leder kann auch farblich verschienartig gestaltet sein um Wamfunktionen und dergleichen zu erfüllen oder kann mit Textilien oder biegeweichen Materialien kombiniert werden, die aufgrund ihrer farblichen Gestaltung an der Oberfläche der Schutzkleidung Warnfunktionen bei Tag und Nacht wahmehmen können.

Die Schnittschutzkleidung kann in ihrer zweiten Schicht an Stellen hoher Dehnung einen Elastikeinsatz aufweisen, etwa im Schrittbereich oder unter den Achseln. Der Elastikeinsatz kann als Gummiband mit darauf bevorzugt wellenförmig angenähtem, gerafften Leder gebildet sein. Der Elastikeinsatz kann auch die einzige Oberfläche mit Lederaußenseite an einer ansonsten aus textilem Material gebildeten Schnittschutzkleidung darstellen.

Die Erfindung wird nun näher anhand eines Ausführungsbeispieles beschrieben und anhand der beiliegenden Zeichnung wiedergegeben.
- Fig. 1: zeigt eine Vorderansicht einer als Schnittschutzhose gebildeten Schnittschutzkleidung,
- Fig. 2: zeigt eine Seitenansicht der Schnittschutzhose in Fig. 1,
- Fig. 3: zeigt einen Querschnitt der Schnittschutzhose entlang der Linie III - III in Fig.1,
- Fig. 4: zeigt eine teilweise Vorderansicht einer Schnittschutzhose, welche im Schrittbereich einen Elastikeinsatz trägt,
- Fig. 5: zeigt eine teilweise Seitenansicht einer Schnittschutz-Oberbekleidung mit Elastikeinsatz im Achselbereich,
- Fig. 6: zeigt eine Detailansicht eines Ausschnitts eines Elastikelrisatzes.

In Fig. 1 ist eine schematische Vorderansicht einer als Schnittschutzhose 9 oder Beinschutz 8 ausgebildeten Schnittschutzkleidung 1 für Personen, die Sägearbeiten insbesondere mit Kettensägen durchführen, gezeigt. Ihrer Ausgestaltung im Hinblick auf den Schnitt, die Reißverschluß-, Taschen-, Aufsatztaschen- und Umschlagsgestaltung sowie deren farbliche Gestaltung sind grundsätzlich keine Grenzen gesetzt. Die Schnittschutzhose 9 entspricht in ihrer Ausgestaltung der Form A der Norm EN 381 und ist, wie Fig. 3 in einem Querschnitt entlang der Linie III-III in Fig. 1 zeigt, aus einer ersten Schicht 2 von Schnittschutzmaterial 3 gebildet, die von einer äußeren, zweiten Schicht 4 aus Leder 5 bedeckt ist und aus einer dritten Schicht 6, die als Innenfutter 7 aus Funktionsfaser bedeckt ist.

Das Innenfutter 7 bildet eine Abschlussschicht zum Körper der Trägerperson, die zweite Schicht 4 aus Leder 5 bildet eine äußere, von der Trägerperson abgewandte Abschlussschicht. Die kariert gezeichneten Flächen sind Flächen mit Schnittschutzmaterial 3, das von seinem grundsätzlichen Aufbau bekannt ist und beispielsweise in einer besonders bevorzugten Ausführungsform sechslagig, leicht gebildet ist. Das Schnittschutzmaterial 3 ist beispielsweise aus Gewirken oder aus dicht aneinander liegenden Fasern von Aramid, Polyamid oder dergleichen gebildet, wobei die Fasern bei einem Sägeketteneingriff in bekannter Weise ausgezogen werden und den Antrieb der Sägekette innerhalb von Sekundenbruchteilen blockiert um so eine Verletzung der Trägerperson vorzubeugen. Die zweite Schicht 4 aus Leder 5 trägt mit ihrem hohen Schnittwiderstand und ihrer, einen Sägezahneingriff hemmenden, glatten Oberfläche zur Vermeidung von Schnittverletzungen bei. Die äußere, zweite Schicht 4 aus Leder 5 kann im Bereich des Schrittes oder auf der Rückseite 11 der Schnittschutzhose 9 durch ein anderes, beispielsweise textiles Material, das aufgrund seiner farblichen oder reflektierenden Eigenschaft Wamfunktion übernimmt, ersetzt sein. Im Bereich des Schrittes der Schnittschutzhose 9 kann auch ein elastisches, textiles Material anstelle von Leder 5 die zweite, äußere Schicht 4 der Schnittschutzhose 9 bilden. An den Beinenden 15 der Schnittschutzhose 9 können variabel einstellbare Abschlusselemente, wie ein Reißverschluß, ein Klettverschluß oder Strechmaterial ein dichtendes Anliegen der Schnittschutzhose 9 an Schuhe oder an die Beine der Trägerperson garantieren. Die Schnittschutzhose 9 kann mit Gürtel und/oder mit Hosenträger getragen werden. Wie Fig. 2 in einer Seitenansicht der Schnittschutzhose 9 in Fig. 1 schematisch zeigt, ist die Vorderseite 10 und die Rückseite 11 der Schnittschutzhose 9 mit Längsnähten 12 fest verbunden. Die Längsnähte 12 sind teilweise auch zur Verbindung der ersten Schicht 2 mit der zweiten Schicht 4 und dem Innenfutter 7 vorgesehen. Die Längsnähte 12 sind zu den Beinenden 15 mehrfach in Endstellen 14 abgenäht, wobei die Entstellen 14 in Abständen 13 von etwa 1 cm angeordnet sind. Die Schnittschutzhose 9 ist mit Hilfe dieser Riegelung zwischen den Endstellen 14 ablängbar, ohne dass die Längsnähte 12 sich auflösen. Die Schnittschutzhose 9 kann auf diese Weise ohne großen Aufwand an die jeweilige Beinlänge der Trägerperson angepasst werden. Die äußere zweite Schicht 4 aus Leder 5 kann mit Pflegemittel wasserresistent und auch gegen Betrlebsstoffe weitgehend resistent gemacht werden. Die erfindungsgemäße Schnittschutzkleidung 1 ist bei gleichem oder besserem Tragekomfort wesentlich verschleißärmer und langlebiger als bekannte Schnittschutzkleidung.

In Fig. 4 ist in einer teilweisen Vorderansicht eine Schnittschutzhose 9 gezeigt, die zur Erhöhung des Tragekomforts im Schrittbereich einen Elastikeinsatz 16 aufweist, der in der Art eines breiten Bandes von der jeweiligen Innenseite der oberen Hosenbeine über den Schrittbereich gebildet ist. In Fig. 5 ist in einer teilweisen Seitenansicht einer Schnittschutz-Oberbekleidung ein Elastikeinsatz 16 von der Achsel bis etwa zum Brustbeinende zwischen einem Vorder- und Hinterteil der Oberbekleidung sich erstreckend gezeigt.

Wie Fig. 6 in einem Detail zeigt, ist der Elastikeinsatz 16 in dem gezeigten Ausführungsbeispiel aus einer äußeren, zweiten Schicht 4 aus Leder 5, das wellenförmig gerafft auf ein Gummiband 17 mit Längsnähten in diskreten Abständen festgenäht ist, gebildet. Sowohl das Gummiband 17 als auch das geraffte Leder 5 sind in der Lage sich um annähernd das Doppelte der gezeigten Länge zu dehnen. Der Tragekomfort einer mit Elastikeinsätzen 16 versehenen Schnittschutzkleidung ist bei gleichbleibenden Oberflächeneigenschaften wie an den übrigen Teilen der Schnittschutzkleidung 1 erhöht. Unter den Elastikeinsätzen 16 ist die Anordnung einer ersten Schicht 2 aus Schnittschutzmaterial 3 möglich.

### BEZUGSZEICHENLISTE

| | | | |
|---|---|---|---|
| 1 | Schnittschutzkleidung | 26 | |
| 2 | Schicht, erste | 27 | |
| 3 | Schnittschutzmaterial | 28 | |
| 4 | Schicht, zweite | 29 | |
| 5 | Leder | 30 | |
| 6 | Schicht, dritte | 31 | |
| 7 | Innenfutter | 32 | |
| 8 | Beinschutz | 33 | |
| 9 | Schnittschutzhose | 34 | |
| 10 | Vorderseite | 35 | |
| 11 | Rückseite | 36 | |
| 12 | Längsnaht | 37 | |
| 13 | Abstand | 38 | |
| 14 | Endstelle | 39 | |
| 15 | Beinende | 40 | |
| 16 | Elastikeinsatz | 41 | |
| 17 | Gummiband | 42 | |
| 18 | | 43 | |
| 19 | | 44 | |
| 20 | | 45 | |
| 21 | | 46 | |
| 22 | | 47 | |
| 23 | | 48 | |
| 24 | | 49 | |
| 25 | | 50 | |
| | | | |
| | | | |
| | | | |
| | | | |
| | | | |

## Patentansprüche

1. Schnittschutzkleidung, insbesondere Schnittschutzkleidung zur Vermeidung von Verletzungen bei Kettensäge- oder Sägearbeiten, mit einer ersten Schicht (2) eines Schnittschutzmaterials (3) und mit einer auf der ersten Schicht (2) des Schnittschutzmaterials (3) unmittelbar oder mittelbar angeordneten zweiten Schicht (4), die zumindest teilweise aus Leder (5) gebildet ist, **dadurch gekennzeichnet, dass** die zweite Schicht (4) teilweise aus Leder (5) und teilweise aus einem anderen, biegeweichen Material gebildet ist und/oder dass die zweite Schicht (4) aus Leder (5) zumindest teilweise thermoumgeformt ist.

2. Schnittschutzkleidung nach Anspruch 1, **dadurch gekennzeichnet, dass** die zweite Schicht (4) aus Leder (5) in Trageposition an einer Person die äußere, von der Person abgewandte Schicht ist.

3. Schnittschutzkleidung nach einem der Ansprüche 1 bis 2, **dadurch gekennzeichnet, dass** die erste Schicht (2) aus Schnittschutzmaterial (3) ein textiles Schnittschutzmaterial aus natürlichen, künstlichen oder synthetischen Fasern, wie Aramid-, Polyamid-, Polyester-, Polypropylen- oder Glasfilamentfasern, die gewirkt, gestrickt oder in sonstiger Weise einen losen Verbund bildend, ist.

4. Schnittschutzkleidung nach einem der Ansprüche 1 bis 3, **dadurch gekennzeichnet, dass** die erste und die zweite Schicht (2,4) der Schnittschutzkleidung (1) zum Schutz aller gegen Schnittverletzungen zu schützenden Körperregionen der Person entsprechend geformt, genäht oder in sonstiger Weise stoff- oder formschlüssig verarbeitet sind.

5. Schnittschutzkleidung nach einem der Ansprüche 1 bis 4, **dadurch gekennzeichnet, dass** die Schnittschutzkleidung (1) eine Schutzgamasche ist.

6. Schnittschutzkleidung nach einem der Ansprüche 1 bis 4, **dadurch gekennzeichnet, dass** die Schnittschutzkleidung (1) ein Oberkörperschutzmittel ist.

7. Schnittschutzkleidung nach Anspruch 6, **dadurch gekennzeichnet, dass** das Oberkörperschutzmittel eine Mindestschutzfläche nach DIN EN 381-11 aufweist.

8. Schnittschutzkleidung nach einem der Ansprüche 1 bis 4, **dadurch gekennzeichnet, dass** die Schnittschutzkleidung (1) ein Schnittschutzhandschuh ist.

9. Schnittschutzkleidung nach einem der Ansprüche 1 bis 4, **dadurch gekennzeichnet, dass** auf die erste Schicht (2) der Schnittschutzkleidung (1), der zweiten Schicht (4) abgewandt, eine dritte Schicht (6) oder mehrere weitere Schichten, flächigen, textilen oder anderen biegeweichen Materials angeordnet sind.

10. Schnittschutzkleidung nach Anspruch 9, **dadurch gekennzeichnet, dass** die dritte Schicht (6) und/oder die weiteren Schichten flächigen, textilen oder anderen biegeweichen Materials in der Art eines Innenfutters (7) gebildet ist.

11. Schnittschutzkleidung nach Anspruch 10, **dadurch gekennzeichnet, dass** das Innenfutter (7) aus Funktionsfaser zur Abgabe von Feuchtigkeit an das Schnittschutzmaterial (9) und an das Leder (5) gebildet ist.

12. Schnittschutzkleidung nach einem der Ansprüche 1 bis11, **dadurch gekennzeichnet, dass** die Schnittschutzkleidung (1) als Beinschutz (8) ausgebildet ist.

13. Schnittschutzkleidung nach Anspruch 12, **dadurch gekennzeichnet, dass** der Beinschutz (8) als Schnittschutzhose (9) gemäß DIN EN 381, Form A, Form B oder Form C nach allen Schnittschutzklassen gebildet ist.

14. Schnittschutzkleidung nach einem der Ansprüche 12 oder 13, **dadurch gekennzeichnet, dass** der Beinschutz (8) je Bein aus einer Vorderseite (10) und einer Rückseite (11) besteht, die über Längsnähte (12) miteinander verbunden sind, wobei die Längsnähte (12) in einem diskreten Abstand (13) zueinander angeordnete, abgenähte Endstellen (14) aufweisen.

15. Schnittschutzkleidung nach Anspruch 14, **dadurch gekennzeichnet, dass** der Abstand (13) der Endstellen (14) etwa 1 cm beträgt.

16. Schnittschutzkleidung nach einem der Ansprüche 1 bis 15, **dadurch gekennzeichnet, dass** die zweite Schicht (4) aus Leder (5) die gesamte äußere Oberfläche der Schnittschutzkleidung (1) bildet.

17. Schnittschutzkleidung nach einem der Ansprüche 1 bis 16, **dadurch gekennzeichnet, dass** das Leder (5) Nubukleder ist.

18. Schnittschutzkleidung nach einem der Ansprüche 1 bis 17, **dadurch gekennzeichnet, dass** die zweite Schicht (4) der Schnittschutzkleidung (1) an Stellen hoher Dehnung einen Elastikeinsatz (16) aufweist.

19. Schnittschutzkleidung nach Anspruch 18, **dadurch gekennzeichnet, dass** der Elastikeinsatz (16) aus einem Gummiband (17) mit auf dessen Außenseite gerafft festgelegtem Leder (5) gebildet ist.

20. Schnittschutzkleidung nach Anspruch 19, **dadurch gekennzeichnet, dass** der Elastikeinsatz (16) den einzigen Anteil einer Lederoberfläche einer Schnittschutzkleidung (1) bildet.

## Claims

1. Cut protection garment, in particular cut protection garment for preventing injuries when using a chainsaw or saw, with a first layer (2) of a cut protection material (3) and with a second layer (4) which is directly or indirectly arranged on the first layer (2) of the cut protection material (3) and is formed at least partially from leather (5), **characterised in that** the second layer (4) is formed partially from leather (5) and partially from a different, flexible material and/or **in that** the second layer (4) is at least partially thermally reformed from leather (5).

2. Cut protection garment according to claim 1, **characterised in that** the second layer (4) made of leather (5) is, in the wearing position on a person, the outer layer remote from the person.

3. Cut protection garment according to one of claims 1 to 2, **characterised in that** the first layer (2) made of cut protection material (3) is a textile cut protection material which is made of natural, artificial or synthetic fibres, such as aramid, polyamide, polyester, polypropylen or glass filaments fibres, and forms a loose composite in a machine-knitted, hand-knitted or other manner.

4. Cut protection garment according to one of claims 1 to 3 , **characterised in that** the first and the second layer (2,4) of the cut protection garment (1) is appropriately shaped, stitched or otherwise processed in a material-uniting or form-fitting manner in order to protect all the regions of the person's body that are to be protected from cutting injuries.

5. Cut protection garment according to one of claims 1 to 4, **characterised in that** the cut protection garment (1) is a protective gaiter.

6. Cut protection garment according to one of claims 1 to 4 , **characterised in that** the cut protection garment (1) is a means for protecting the upper body.

7. Cut protection garment according to claim 6, **characterised in that** the means for protecting the upper body has a minimum protective area in accordance with DIN 381-11.

8. Cut protection garment according to one of claims 1 to 4, **characterised in that** the cut protection garment (1) is a cut protection glove.

9. Cut protection garment according to one of claims 1 to 4, **characterised in that** a third layer (6) or a plurality of further layers made of sheet-like, textile or other flexible material are arranged on the first layer (2) of the cut protection garment (1), remote from the second layer (4).

10. Cut protection garment according to claim 9, **characterised in that** the third layer (6) and/or the further layers made of sheet-like, textile or other flexible material is formed in the manner of an inner lining (7).

11. Cut protection garment according to claim 10, **characterised in that** the inner lining (7) is formed from functional fibres to release moisture to the cut protection material (9) and to the leather (5).

12. Cut protection garment according to one of claims 1 to 11, **characterised in that** the cut protection garment (1) is embodied as a leg protector (8).

13. Cut protection garment according to claim 12, **characterised in that** the leg protector (8) is formed as a cut protection trouser (9) to DIN EN 381, Form A, Form B or Form C in accordance with all cut protection classes.

14. Cut protection garment according to one of claims 12 or 13, **characterised in that** the leg protector (8) consists for each leg of a front (10) and a back (11) which are connected to each other via longitudinal seams (12), the longitudinal seams (12) having stitched-down end points (14) arranged at a discrete spacing (13) from one another.

15. Cut protection garment according to claim 14, **characterised in that** the spacing (13) of the end points (14) is about 1 cm.

16. Cut protection garment according to one of claims 1 to 15, **characterised in that** the second layer (4) made of leather (5) forms the entire outer surface of the cut protection garment (1).

17. Cut protection garment according to one of claims 1 to 16, **characterised in that** the leather (5) is nubuck leather.

18. Cut protection garment according to one of claims 1 to 17, **characterised in that** the second layer (4) of the cut protection garment (1) has an elastic insert (16) at points of high elongation.

19. Cut protection garment according to claim 18, **characterised in that** the elastic insert (16) is formed from a rubber band (17) with leather (5) which is set in a ruffled manner on the outer side thereof.

20. Cut protection garment according to claim 19, **characterised in that** the elastic insert (16) forms the sole component of a leather surface of a cut protection garment (1).

## Revendications

1. Vêtement de protection contre les coupures, notamment vêtement de protection contre les coupures destiné à éviter les blessures lors de travaux effectués à l'aide d'une tronçonneuse ou d'une scie, avec une première couche (2) d'un matériau de protection contre les coupures (3) et avec une deuxième couche (4) qui est disposée directement ou indirectement sur la première couche (2) du matériau de protection contre les coupures (3) et qui est formée du moins en partie de cuir (5) **caractérisé en ce que** la deuxième couche (4) est formée en partie de cuir (5) et en partie d'un autre matériau flexible et ou que la deuxième couche (4) en cuir (5) est du moins en partie façonnée par thermoformage.

2. Vêtement de protection contre les coupures selon la revendication 1, **caractérisé en ce que** la deuxième couche (4) en cuir (5) est la couche externe, détournée de la personne lorsque celle-ci porte le vêtement.

3. Vêtement de protection contre les coupures selon l'une quelconque des revendications 1 à 2, **caractérisé en ce que** la première couche (2) en matériau de protection contre les coupures (3) est un matériau de protection contre les coupures textile réalise a partir de fibres naturelles, artificielles ou synthétiques telles que des fibres d'aramide, de polyamide, de polyester, de polypropylène ou de filaments de verre qui sont maillées, tricotées ou qui forment un assemblage lâche réalisé d'une autre façon.

4. Vêtement de protection contre les coupures selon l'une quelconque des revendications 1 à 3 , **caractérisé en ce que** la première et la deuxième couche (2,4) du vêtement de protection contre les coupures (1) sont formées, cousues ou travaillées d'une autre façon par coopération de forme ou venues de matière afin de protéger toutes les régions du corps de la personne qu'il y a lieu de protéger contre les coupures.

5. Vêtement de protection contre les coupures selon l'une quelconque des revendications 1 à 4, **caractérisé en ce que** le vêtement de protection contre les coupures (1) est une guêtre de protection.

6. Vêtement de protection contre les coupures selon l'une quelconque des revendication 1 à 4, **caractérisé en ce que** le vêtement de protection contre les coupures (1) est un moyen de protection du tronc.

7. Vêtement de protection contre les coupures selon la revendication 6, **caractérisé en ce que** le moyen de protection du tronc comporte une surface de protection minimum selon DIN EN 381-11.

8. Vêtement de protection contre les coupures selon l'une quelconque des revendications 1 à 4, **caractérisé en ce que** le vêtement de protection contre les coupures (1) est un gant de protection contre les coupures.

9. Vêtement de protection contre les coupures selon l'une quelconque des revendications 1 à 4, **caractérisé en ce qu'**une troisième couche (6) ou plusieurs autres couches d'un matériau flexible surfacique, textile ou autre est sont disposée 's sur la première couche (2) du vêtement de protection contre les coupures (1), détournée de la deuxième couche (4).

10. Vêtement de protection contre les coupures selon la revendication 9, **caractérisé en ce que** las troisième couche (6) et ou les autres couches d'un matériau flexible surfacique, textile ou autre est sont formée 's à la façon d'une doublure (7).

11. Vêtement de protection contre les coupures selon la revendication 10, **caractérisé en ce que** la doublure (7) est réalisée à partir d'une fibre de fonction destinée à evacuer l'humidité vers le matériau de protection contre les coupures (3) et vers le cuir (5).

12. Vêtement de protection contre les coupures selon l'une quelconque des revendications 1 à 11, **caractérisé en ce que** le vêtement de protection contre les coupures (1) est réalisé sous forme de protection pour les jambes (8).

13. Vêtement de protection contre les coupures selon la revendication 12, **caractérisé en ce que** la protection pour les jambes (8) est réalisée sous forme de pantalon de protection contre les coupures (9) selon DIN EN 381, forme A, forme B ou forme C selon toutes les classes de protection contre les coupures.

14. Vêtement de protection contre les coupures selon l'une quelconque des revendications 12 ou 13, **caractérisé en ce que** la protection contre les jambes (8) est constituée d'une face avant (10) et d'une face arrière (11) qui sont reliées ensemble par l'intermédiaire de coutures longitudinales, ces coutures longitudinales (12) comportant des zones terminales (14) cousues, disposées avec un écartement discret (13) entre elles.

15. Vêtement de protection contre les coupures selon la revendication 14, **caractérisé en ce que** l'écartement (13) entre les zones terminales (14) est d'environ 1 cm.

16. Vêtement de protection contre les coupures selon l'une quelconque des revendications 1 à 15, **caractérisé en ce que** la deuxième couche (4) en cuir (5) forme toute la surface externe du vêtement de protection contre les coupures (1).

17. Vêtement de protection contre les coupures selon l'une quelconque des revendications 1 à 16, **caractérisé en ce que** le cuir (5) est du Cuir Nubuck.

18. Vêtement de protection contre les coupures selon l'une quelconque des revendications 1 à 17, **caractérisé en ce que** la deuxième couche (4) du vêtement de protection contre les coupures (1) comporte un insert élastique (16) aux endroits de grand allongement.

19. Vêtement de protection contre les coupures selon la revendication 18, **caractérisé en ce que** l'insert élastique (16) est formé par une bande élastique (17) avec du cuir (5) fixé par froncement sur sa face externe.

20. Vêtement de protection contre les coupures selon la revendication 19, **caractérisé en ce que** l'insert élastique (16) forme la seule partie d'une surface en cuir d'un vêtement de protection contre les coupures (1).
